# EUROPÄISCHE PATENTANMELDUNG

(11) **EP 4 170 103 A1**
(43) Veröffentlichungstag der Anmeldung: **26.04.2023**
(21) Anmeldenummer: 22199572.3
(22) Anmeldetag: 04.10.2022
(51) Int. Cl.: E04B 1/76

(54) **ABSTANDSBEFESTIGER, ANORDNUNG MIT ZWEI ABSTANDSBEFESTIGERN UND ABSTANDSBEFESTIGUNG**

(30) Priorität: 20.10.2021 DE 102021127250
(71) Anmelder: fischerwerke GmbH & Co. KG, 72178 Waldachtal (DE)
(72) Erfinder: Daly, Aaron, 72285 Pfalzgrafenweiler (DE)
(74) Vertreter: Suchy, Ulrich Johannes

(57) **Zusammenfassung**

Die Erfindung betrifft eine Abstandsbefestigung eines Anbauteils (22) an einem einen Dämmstoff (27) aufweisenden Ankergrund (26). Ein erfindungsgemäßer Abstandsbefestiger (1) weist eine Ankerstange (2) und eine Verlängerung (3) auf, die ein sie thermisch trennender Verbinder (4) verbindet. Die Verlängerung (3) weist eine Zugstange (12) und eine Druckhülse (13) auf, die axial verspannt sind, wodurch die Verlängerung (3) im Bereich der Druckhülse (13) eine hohe Biegesteifigkeit aufweist. Eine kleinere Biegesteifigkeit in einem Verbindungsabschnitt (24) der Verlängerung (3) ermöglicht eine Ausrichtung an eine Biegelinie der Ankerstange (2) bei einer Querbelastung des Abstandsbefestigers (1).

## Beschreibung

Die Erfindung betrifft einen Abstandsbefestiger mit den Merkmalen des Oberbegriffs des Anspruchs 1, eine Anordnung mit zwei solchen Abstandsbefestigern mit den Merkmalen des Oberbegriffs des Anspruchs 11 und eine Abstandsbefestigung mit den Merkmalen des Oberbegriffs des Anspruchs 13.

Die Erfindung ist zu einer Befestigung eines hier als Anbauteil bezeichneten Gegenstands an einer einem Ankergrund abgewandten Außenseite eines Dämmstoffs, der an dem Ankergrund angebracht ist, vorgesehen. Sofern der Dämmstoff verputzt ist, wird das Anbauteil an beziehungsweise auf dem Putz befestigt. Der Dämmstoff ist beispielsweise eine Dämmstoffplatte, die beispielsweise auf einer Außenseite einer Gebäudewand angebracht ist, wobei die Gebäudewand den Ankergrund bildet. Für schwere und/oder beispielsweise mit einer Windlast beaufschlagte Gegenstände, wie eine Markise, ist eine Verankerung in dem Ankergrund notwendig, um eine an dem Anbauteil angreifende Last abzutragen. Der Dämmstoff hat keine dafür ausreichende Festigkeit.

Die Patentanmeldung EP 2 821 559 A1 offenbart einen Abstandsbefestiger mit einer ersten Gewindestange als Ankerstange, einer zweiten Gewindestange als Verlängerung der Ankerstange und einer zylindrischen Kunststoffhülse als thermisch trennenden Verbinder. Der Verbinder weist ein Innengewinde auf, in das von einer Seite die Ankerstange und von einer gegenüberliegenden Seite die Verlängerung geschraubt werden. Die Ankerstange wird in beispielsweise einer Gebäudewand als Ankergrund verankert, derart, dass die Ankerstange aus dem Ankergrund vorsteht. Der Verbinder befindet sich in einem Dämmstoff, der auf dem Ankergrund angebracht ist. Die Verlängerung befindet sich ebenfalls in dem Dämmstoff und steht zur Befestigung eines Anbauteils aus dem Dämmstoff vor. Im Bereich des Verbinders ist der bekannte Abstandshalter von einer Metallhülse umschlossen, wobei ein den Verbinder in der Metallhülse umschließender Ringspalt mit einem Isolierschaum verfüllt ist.

Aufgabe der Erfindung ist, eine Lastabtragung eines derartigen Abstandsbefestigers vom Anbauteil in den Ankergrund zu verbessern.

Diese Aufgabe wird erfindungsgemäß durch die Merkmale der Ansprüche 1, 11 und 13 gelöst. Der erfindungsgemäße Abstandsbefestiger weist eine Ankerstange, eine Verlängerung und einen thermisch trennenden Verbinder auf, der die Verlängerung mit der Ankerstange verbindet, derart, dass die Verlängerung die Ankerstange verlängert. Beispielsweise weist die Ankerstange eine erste Gewindestange und/oder die Verlängerung eine zweite Gewindestange auf, die der Verbinder insbesondere gleichachsig verbindet. Der Verbinder besteht beispielsweise aus einem thermisch isolierenden Kunststoff. Die Verlängerung weist einen Verbindungsabschnitt zur Verbindung der Verlängerung mit dem Verbinder und eine der Ankerstange abgewandte Anlagefläche zur Anlage des Anbauteils in einem Abstand von dem Verbinder auf. Der Verbindungsabschnitt kann in den Verbinder hinein reichen und/oder auf einer der Ankerstange gegenüberliegenden Seite aus dem Verbinder vorstehen. Die Anlagefläche ist insbesondere eine Radialfläche beispielsweise in Form einer umlaufenden Ringstufe. In dem Verbindungsabschnitt ist eine Biegesteifigkeit der Verlängerung oder auch eine Biegesteifigkeit der Verlängerung einschließlich des Verbinders kleiner als eine Biegesteifigkeit der Verlängerung von einem der Ankerstange fernen Ende des Verbindungsabschnitts bis zur Anlagefläche für das Anbauteil.

Durch die höhere Biegesteifigkeit der Verlängerung auf einer der Ankerstange und damit dem Ankergrund fernen Seite des Verbindungsabschnitts ist eine Biegung des erfindungsgemäßen Abstandsbefestigers bei einer Querbelastung verringert. Die kleinere Biegesteifigkeit im Bereich des Verbindungsabschnitts ermöglicht eine Ausrichtung, insbesondere eine Winkelausrichtung an eine Biegelinie des Ankerstabs bei der Querbelastung des Abstandsbefestigers durch eine lokal begrenzte und somit definierte Verformung des Verbinders und/oder des Verbindungsabschnitts.

Ein Abstand der Anlagefläche von dem der Ankerstange fernen Ende des Verbindungsabschnitts der Verlängerung ist bei einer Ausführung der Erfindung etwa dreimal so lang wie der Verbindungsabschnitt. "Etwa" bedeutet eine Toleranz von maximal ±15%, insbesondere von maximal ±10% und insbesondere von ±5%.

Die Biegesteifigkeit des Verbindungsabschnitts der Verlängerung ist vorzugsweise auch kleiner als eine Biegesteifigkeit der Ankerstange. Bei Ausführungen der Erfindung ist die Biegesteifigkeit der Ankerstange insbesondere kleiner als die Biegesteifigkeit der Verlängerung von dem der Ankerstange fernen Ende des Verbindungsabschnitts bis zu der Anlagefläche für das Anbauteil.

Zu einer biegesteifen Ausbildung der Verlängerung sieht eine Ausgestaltung der Erfindung eine Zugstange, beispielsweise eine Gewindestange, und eine die Zugstange insbesondere koaxial umschließende Druckhülse vor, die axial miteinander verspannt sind, derart, dass die Zugstange auf Zug und die Druckhülse auf Druck beansprucht sind. Die Druckhülse bestimmt einen Abschnitt der Verlängerung mit hoher Biegesteifigkeit, der insbesondere von einem der Ankerstange zugewandten Ende bis zu einem der Ankerstange abgewandten Ende der Druckhülse reicht. Das der Ankerstange abgewandte Ende der Druckhülse bildet insbesondere oder weist die Anlagefläche für das Anbauteil auf. Die Zugstange steht vorzugsweise an beiden Enden aus der Druckhülse vor. Die Druckhülse endet vorzugsweise in einem Abstand von dem Verbinder. Die Druckhülse stützt sich vorzugsweise axial direkt oder indirekt an der Zugstange und nicht an dem Verbinder ab, letzteres, damit sich der Verbinder entsprechend der Biegelinie des Ankerstabs bei der Querbelastung ausrichten kann. Mit der Druckhülse und der Zugstange lässt sich die Verlängerung sehr biegesteif und, im Vergleich zum Verbindungsabschnitt, nahezu starr ausbilden.

Eine Ausgestaltung der Erfindung sieht eine Zugstange mit einem Außengewinde vor. Beispielsweise ist die Zugstange, wie bereits beschrieben, eine Gewindestange, an der sich die Druckhülse über ein Anschlagelement, insbesondere direkt oder indirekt axial abstützt. Insbesondere ist das Anschlagelement eine auf die Zugstange aufgeschraubte Mutter. Das Anschlagelement weist einen axialen Abstand von dem Verbinder auf, damit keine Last von der Druckhülse auf den Verbinder abgetragen wird, der eine Ausrichtung des Verbinders entsprechend der Biegelinie des Ankerstabs bei der Querbelastung behindern würde.

Das Anschlagelement ist vorzugsweise drehfest oder zumindest begrenzt drehfest mit der Druckhülse, derart, dass sich das Anschlagelement durch Drehen der Druckhülse auf dem Außengewinde der Zugstange drehen lässt. Eine Reibung zwischen der Druckhülse und dem Anschlagelement ist größer als eine Reibung des Anschlagelements auf dem Außengewinde der Zugstange, oder es besteht ein Formschluss oder eine andere drehfeste Verbindung zwischen der Druckhülse und dem Anschlagelement, insbesondere einer Mutter. Das ermöglicht eine Längenanpassung des Abstandsbefestigers durch Drehen an einem dem Ankerstab fernen Ende der Druckhülse, das von der Außenseite zugänglich ist. "Längenanpassung" bedeutet eine axiale Verstellung der Anlagefläche für das Anbauteil.

Eine bevorzugte Ausgestaltung der Erfindung sieht einen elastischen Abstandshalter zwischen der Druckhülse und dem Verbinder vor. Insbesondere hält der Abstandshalter die Druckhülse beziehungsweise das Anschlagelement in einem axialen Abstand von dem Verbinder. Der Abstandshalter verhindert eine unmittelbare axiale Anlage des Verbinders beziehungsweise des Anschlagelements an der Druckhülse und/oder dem Anschlagelement, damit der Verbinder durch eine Biegung der Verlängerung im Verbindungsabschnitt gegenüber der Druckhülse schwenken beziehungsweise sich unter Last verformen kann.

Die Zugstange des Verbinders, die wie die Ankerstange eine Gewindestange sein kann, weist vorzugsweise einen kleineren Durchmesser als die Ankerstange auf. Die hohe Biegesteifigkeit wird durch die Druckhülse erzielt.

Bei einer Ausführung der Erfindung weisen der Verbinder und die Verlängerung und/oder der Verbinder und die Ankerstange eine Schraubverbindung miteinander auf. Insbesondere weisen die Verlängerung und die Ankerstange jeweils eine Gewindestange auf, die in ein Innengewinde der Verlängerung geschraubt sind.

Eine erfindungsgemäße Anordnung mit den Merkmalen des Anspruchs 11 weist zwei Abstandsbefestiger der vorstehend erläuterten Art und ein Anbauteil auf, das die beiden Abstandsbefestiger an ihren Verlängerungen biegesteif verbindet. Insbesondere ist das Anbauteil gegen die Anlageflächen der Verlängerungen der beiden Abstandsbefestiger verspannt. Das Anbauteil hält insbesondere die biegesteifen Abschnitte der Verlängerungen von den den Ankerstangen fernen Enden der Verbindungsabschnitte bis zu den an dem Anbauteil anliegenden Anlageflächen biegesteif in ihrer Ausrichtung zueinander, wodurch eine insgesamt biegesteife und stabile Anordnung zur Abstandsbefestigung des Anbauteils an dem Ankergrund erreicht wird. Die Verformung der erfindungsgemäßen Anordnung in einer Axialebene durch die beiden Abstandsbefestiger ist geringer als die Verformung von zwei einzelnen Abstandsbefestigern, die nicht beigesteif miteinander verbunden sind.

Vorzugsweise hält das Anbauteil die beiden Abstandsbefestiger in einem Abstand voneinander und parallel zueinander.

Gegenstand des Anspruchs 13 ist eine Abstandsbefestigung des Anbauteils an dem Ankergrund, auf dem ein Dämmstoff angebracht ist, mit den beiden Abstandsbefestigern, deren Ankerstäbe in dem Ankergrund verankert sind und aus dem Ankergrund in den Dämmstoff vorstehen. Das Anbauteil verbindet die beiden Abstandsbefestiger an ihren Verlängerungen biegesteif. Die Verbinder befinden sich in dem Dämmstoff und das Anbauteil auf der dem Ankergrund abgewandten Außenseite des Dämmstoffs. Der Lastabtrag vom Anbauteil in den Ankergrund erfolgt im Wesentlichen über die beiden biegesteif verbundenen Abstandsbefestiger und nicht oder nur wenig in den Dämmstoff.

Vorzugsweise befinden sich die Verbinder in einem mittleren Drittel des Dämmstoffs zwischen einer dem Ankergrund zugewandten beziehungsweise an dem Ankergrund anliegenden Innenseite des Dämmstoffs und der dem Ankergrund abgewandten Außenseite des Dämmstoffs. Die Anordnung der Verbinder der beiden Abstandsbefestiger in diesem Bereich, die zugleich auch eine Lage des Verbindungsabschnitts der Verlängerung mit der niedrigen Biegesteifigkeit festlegt, ist günstig hinsichtlich der Biegung und des Lastabtrags bei der Querbelastung der beiden Abstandsbefestiger am Anbauteil.

Die vorstehend in der Beschreibung genannten Merkmale und Merkmalskombinationen, Ausführungen und Ausgestaltungen der Erfindung, sowie die nachfolgend in der Figurenbeschreibung genannten und/oder in einer Figur gezeichneten Merkmale und Merkmalskombinationen sind nicht nur in der jeweils angegebenen oder gezeichneten Kombination, sondern auch in grundsätzlich beliebigen anderen Kombinationen oder aber einzeln verwendbar. Es sind Ausführungen der Erfindung möglich, die nicht alle Merkmale eines abhängigen Anspruchs aufweisen. Auch können einzelne Merkmale eines Anspruchs durch andere offenbarte Merkmale oder Merkmalskombinationen ersetzt werden. Ausführungen der Erfindung, die nicht alle Merkmale des Ausführungsbeispiels, sondern einen grundsätzlich beliebigen Teil der gekennzeichneten Merkmale des Ausführungsbeispiels aufweisen, sind möglich.

Die Erfindung wird nachfolgend anhand eines in der Zeichnung dargestellten Ausführungsbeispiels der Erfindung näher erläutert.

Es zeigen:
- Figur 1: Einzelteile eines erfindungsgemäßen Abstandsbefestigers;
- Figur 2: einen Achsschnitt des Abstandsbefestigers; und
- Figur 3: eine Ansicht einer erfindungsgemäßen Anordnung und einer erfindungsgemäßen Abstandsbefestigung mit zwei Abstandsbefestigern aus Figuren 1 und 2.

Der in Figuren 1 und 2 dargestellte, erfindungsgemäße Abstandsbefestiger 1 weist eine Ankerstange 2, eine Verlängerung 3 und einen Verbinder 4 auf, der die Ankerstange 2 und die Verlängerung 3 derart verbindet, dass die Verlängerung 4 die Ankerstange 2 verlängert, das heißt, in Verlängerung der Ankerstange 2 angeordnet ist, und der zugleich die Ankerstange 2 und die Verlängerung 3 thermisch voneinander trennt. Im Ausführungsbeispiel verbindet der Verbinder 4 die Ankerstange 2 und die Verlängerung 3 gleichachsig miteinander.

Im Ausführungsbeispiel ist die Ankerstange 2 eine erste Gewindestange 5, die im Ausführungsbeispiel aus Stahl besteht.

Der Verbinder 4 besteht aus einem thermisch isolierenden Kunststoff und weist zwei koaxiale Sacklöcher 6, 7 mit Innengewinden 8, 9 mit - im Ausführungsbeispiel - unterschiedlichen Durchmessern auf. Außen ist der Verbinder 4 einem Kegelfräser ähnlich mit Frässchneiden 10 auf einer kegelstumpfförmigen Hüllfläche ausgebildet.

Die Verlängerung 3 weist eine zweite Gewindestange 11 als Zugstange 12 und eine Druckhülse 13 auf, die die Zugstange 12 koaxial und mit einem ringförmigen Zwischenraum 14 umschließt, wobei der Zwischenraum 14 nicht zwingend erforderlich ist. Die zweite Gewindestange 11 und die Druckhülse 13 bestehen im Ausführungsbeispiel ebenfalls aus Stahl. Die die Zugstange 12 bildende zweite Gewindestange 11 weist - im Ausführungsbeispiel - einen kleineren Durchmesser als die die Ankerstange 2 bildende erste Gewindestange 5 auf.

Ein in ein erstes Innengewinde 8 der beiden Innengewinde 8, 9 des Verbinders 4 geschraubtes Gewinde der die Ankerstange 2 bildenden ersten Gewindestange 5 und das erste Innengewinde 8 des Verbinders 4 bilden eine Schraubverbindung der Ankerstange 2 mit dem Verbinder 4. Ebenso bilden das zweite Innengewinde 9 des Verbinders 4 und das in das zweite Innengewinde 9 geschraubte Gewinde der die Zugstange 12 der Verlängerung 3 bildenden zweiten Gewindestange 11 eine Schraubverbindung der Verlängerung 3 mit dem Verbinder 4.

An einem dem Verbinder 4 zugewandten Stirnende weist die Druckhülse 13 einen Mutterhalter 15 auf, der eine erste Mutter 16 koaxial an dem Stirnende der Druckhülse 13 hält. Im Ausführungsbeispiel ist der Mutterhalter 15 eine kurze Hülse mit einer Durchmesserstufe 17, die einen zylinderrohrförmigen Kragen 18, der in dem Stirnende der Druckhülse 13 steckt, und eine in ihrer Form an die erste Mutter 16 angepasste Mutteraufnahme 19 aufweist. Im Ausführungsbeispiel ist die erste Mutter 16 eine Sechskantmutter und die Mutteraufnahme 19 dementsprechend sechseckig. Der Kragen 18 des Mutterhalters 15 weist eine Presspassung in dem Stirnende der Druckhülse 13 auf, derart, dass der Mutterhalter 15 und über den Mutterhalter 15 die erste Mutter 16 drehfest mit der Druckhülse 13 ist. Über die Durchmesserstufe 17 stützt der Mutterhalter 15 die Druckhülse 13 axial an der ersten Mutter 16 ab, die ein Anschlagelement bildet. Die erste Mutter 16 ist auf die die Zugstange 12 bildende zweite Gewindestange 11 geschraubt derart, dass die Zugstange 12 beziehungsweise die zweite Gewindestange 11 ein Stück weit aus der Druckhülse 13 axial über die erste Mutter 16 übersteht.

Auf ein dem Mutterhalter 15 fernes Stirnende der Druckhülse 13 ist eine doppelwandige Zentrierhülse 20 aufgesetzt, die die Druckhülse 13 auf der die Zugstange 12 bildenden zweiten Gewindestange 11 zentriert. Auch an diesem Stirnende der Druckhülse 13 steht die Zugstange 12 axial aus der Druckhülse 13 vor. Durch Reibung ist die Zentrierhülse 20 drehfest mit der Druckhülse 13. Zum Drehen weist die Zentrierhülse 20 einen Außensechskant 31 auf.

Mit einer zweiten Mutter 21, die von einem der ersten Mutter 16 fernen Ende auf die die Zugstange 12 bildende zweite Gewindestange 11 geschraubt wird und die - im Ausführungsbeispiel - über ein Anbauteil 22 gegen die Zentrierhülse 20 gespannt wird, werden die Druckhülse 13 und die Zugstange 12 axial miteinander beziehungsweise gegeneinander verspannt. Dabei wird die Druckhülse 13 mit einer Druckspannung und die Zugstange 12 mit einer Zugspannung beaufschlagt, wodurch die Verlängerung 3 im Bereich der Druckhülse 13 eine hohe Biegesteifigkeit aufweist. Ein der ersten Mutter 16 abgewandter Stirnrand der Zentrierhülse 20 bildet eine Anlagefläche 23 für das Anbauteil 22, das im Ausführungsbeispiel eine Haltekonsole für eine nicht dargestellte Markise ist.

Ein auf der Seite des Verbinders 4 aus der Druckhülse 13 über die erste Mutter 16 überstehender Abschnitt der Zugstange 12 bildet einen Verbindungsabschnitt 24 der Verlängerung 3 und ist ein Stück weit in das zweite Innengewinde 9 des Verbinders 4 geschraubt, derart, dass ein axialer Abstand zwischen der ersten Mutter 16 und dem Verbinder 4 besteht. Damit die erste Mutter 16 nicht in Anlage an den Verbinder 4 gelangt, ist ein ringförmiger oder hülsenförmiger elastischer Abstandshalter 25, der im Ausführungsbeispiel aus einem Elastomer oder einem anderen elastischen Kunststoff besteht, zwischen dem Verbinder 4 und der ersten Mutter 16 auf der Zugstange 12 angeordnet. Über die erste Mutter 16 stützt sich die Druckhülse 13 axial an der Zugstange 12 ab. Wegen des axialen Abstandes vom Verbinder 3 stützt sich die Druckhülse 13 nicht axial an dem Verbinder 4 ab.

Im Verbindungsabschnitt 24 ist die Biegesteifigkeit der Verlängerung 3 des erfindungsgemäßen Abstandsbefestigers 1 kleiner als im Bereich der Druckhülse 13, das heißt, von der ersten Mutter 16 am Ende des Verbindungsabschnitts 24 bis zu der Anlagefläche 23 für das Anbauteil 22. Axial ist die Druckhülse 13 von der Anlagefläche 23 für das Anbauteil 22 bis zur ersten Mutter 16 ein Mehrfaches länger als der Verbindungsabschnitt 24. Im Ausführungsbeispiel ist die Druckhülse 13 von der Anlagefläche 23 für das Anbauteil 22 bis zur ersten Mutter 16 etwa dreimal so lang wie der Verbindungsabschnitt 24.

Wie in Figuren 2 und 3 zu sehen ist, verbindet das Anbauteil 22 zwei erfindungsgemäße Abstandsbefestiger 1 an ihren Verlängerungen 3 biegesteif miteinander und hält die beiden Abstandsbefestiger 1 parallel zueinander und in einem Abstand voneinander. Das Anbauteil 22 weist in dem Abstand voneinander zwei Durchgangslöcher auf, mit denen es auf die aus der Druckhülse 13 vorstehenden Enden der Zugstangen 12 aufgesetzt wird, bis das Anbauteil 22 auf den den Verbindern 4 fernen Enden der Druckhülsen 13 an den Anlageflächen 23 der Zentrierhülsen 20 anliegt. Mit den zweiten Muttern 21 wird das Anbauteil 22 gegen die Anlageflächen 23 der Verlängerungen 3 der Abstandsbefestiger 1 gespannt, wodurch die Druckhülsen 13 und die Zugstangen 12 wie oben beschrieben axial verspannt werden und die Biegesteifigkeit der Verlängerungen 3 im Bereich der Druckhülsen 13 stark erhöht wird. Das Anbauteil 22 mit den beiden Abstandsbefestigern 1 bildet eine erfindungsgemäße Anordnung zur Abstandsbefestigung des Anbauteils 22 an einem Ankergrund 26.

Den Ankergrund 26 bildet in dem in Figur 3 gezeichneten Ausführungsbeispiel der Erfindung eine Gebäudewand, in der die Ankerstangen 2 der beiden Abstandsbefestiger 1 mit einer aushärtenden Masse, beispielsweise einem Kunstharzmörtel, oder mit einem nicht dargestellten Spreizdübel verankert werden, derart, dass die Ankerstangen 2 aus dem Ankergrund 26 vorstehen. An einer Außenseite der den Ankergrund 26 bildenden Gebäudewand ist ein Dämmstoff 27, im Ausführungsbeispiel eine geschäumte Dämmstoffplatte, und auf deren dem Ankergrund 26 abgewandten Außenseite 28 eine Putzschicht 29 angebracht. Die Ankerstangen 2 enden in dem Dämmstoff 27. Auf die Ankerstangen 2 sind die Verbinder 4 und in diese die Verlängerungen 3 geschraubt. Die Verbinder 4 befinden sich in einem mittleren Drittel des Dämmstoffs 27 zwischen dem Ankergrund 26 und der Außenseite 28 des Dämmstoffs 27.

Bevor das Anbauteil 22 aufgesetzt wird, lassen sich die Druckhülsen 13 und damit die Anlageflächen 23 für das Anbauteil 22 axial ausrichten, indem über die Druckhülsen 13 die ersten Muttern 16 auf den Zugstangen 12 gedreht werden. Die Druckhülsen 13 werden so ausgerichtet, dass die Anlageflächen 23 bündig mit der Putzschicht 29 sind. Auch bei einem eventuellen mehrfachen Hin- und Herdrehen der ersten Muttern 16 mit den Druckhülsen 13 auf den Zugstangen 12 verhindern die Abstandshalter 25 zwischen den Verbindern 4 und den ersten Muttern 16 der Druckhülsen 13 eine unmittelbare Anlage der ersten Muttern 16 an den Verbindern 4.

Beim Drehen der ersten Muttern 16 mit den Druckhülsen 13 werden die Zugstangen 12 drehfest gehalten, wozu sie Werkzeugsitze 30 zu einem durch Formschluss drehfesten Ansetzen eines nicht dargestellten Drehantriebswerkzeugs, wie beispielsweise eines Schraubenschlüssels, aufweisen. Im Ausführungsbeispiel weisen die die Zugstangen 12 bildenden zweiten Gewindestangen 11 Innensechskante als Werkzeugsitze 30 zum Ansetzen eines nicht dargestellten Inbusschlüssels als Drehantriebswerkzeug in ihren den Verbindern 4 fernen Stirnenden auf.

Anschließend wird, wie oben beschrieben, das Anbauteil 22 auf die aus den Druckhülsen 13 vorstehenden Zugstangen 12 aufgesetzt und mit den zweiten Muttern 21 gegen die Anlageflächen 23 an den Zentrierhülsen 20 der Druckhülsen 13 gespannt. Das Anbauteil 22 verbindet die beiden parallel zueinander angeordneten, erfindungsgemäßen Abstandsbefestiger 1 biegesteif miteinander. Die beiden in dem Ankergrund 26 verankerten Abstandsbefestiger 1, die mit dem Anbauteil 22 biegesteif verbunden sind, bilden eine erfindungsgemäße Abstandsbefestigung des Anbauteils 22 in einem Abstand von dem Ankergrund 26.

Durch ihre biegesteife Verbindung mit dem Anbauteil 22 und ihre hohe Biegesteifigkeit im Bereich der Druckhülsen 13 biegen sich die Verlängerungen 3 der Abstandsbefestiger 1 bei einer Querbelastung in dem Bereich von den ersten Muttern 16 bis zu den Anlageflächen 23 kaum. Eine Querbelastung wird durch eine Gewichtskraft und/oder eine Windlast am Anbauteil 22 parallel zur Außenseite 28 des Dämmstoffs 27 ausgeübt und bewirkt eine Kraft radial zu den Abstandsbefestigern 1. Durch die niedrigere Biegesteifigkeit der Verbindungsabschnitte 24 der Verlängerungen 3 biegen sich die Verlängerungen 3 bei der Querbelastung im Bereich ihrer Verbindungsabschnitte 24 und passen sich dadurch an eine Biegelinie der Ankerstangen 2 an, deren Biegesteifigkeit kleiner als die der Verlängerungen 3 im Bereich der Druckhülsen 13, aber größer als die Biegesteifigkeit der Verbindungsabschnitte 24 ist.

### Bezugszeichenliste

- 1: Abstandsbefestiger
- 2: Ankerstange
- 3: Verlängerung
- 4: Verbinder
- 5: erste Gewindestange
- 6: erstes Sackloch
- 7: zweites Sackloch
- 8: erstes Innengewinde
- 9: zweites Innengewinde
- 10: Frässchneide
- 11: zweite Gewindestange
- 12: Zugstange
- 13: Druckhülse
- 14: ringförmiger Zwischenraum
- 15: Mutterhalter
- 16: erste Mutter
- 17: Durchmesserstufe
- 18: Kragen
- 19: Mutteraufnahme
- 20: Zentrierhülse
- 21: zweite Mutter
- 22: Anbauteil
- 23: Anlagefläche
- 24: Verbindungsabschnitt
- 25: Abstandshalter
- 26: Ankergrund
- 27: Dämmstoff
- 28: Außenseite
- 29: Putzschicht
- 30: Werkzeugsitz
- 31: Außensechskant

## Patentansprüche

1. Abstandsbefestiger (1) zu einer Befestigung eines Anbauteils (22) an einem Ankergrund (26), auf dem ein Dämmstoff (27) angebracht ist, in einem Abstand von dem Ankergrund (26) auf einer dem Ankergrund (26) abgewandten Außenseite (28) des Dämmstoffs (27), mit einer Ankerstange (2), mit einer Verlängerung (3) und mit einem thermisch trennenden Verbinder (4), der die Verlängerung (3) verlängernd mit der Ankerstange (2) verbindet, **dadurch gekennzeichnet, dass** die Verlängerung (3) eine dem Verbinder (4) abgewandte Anlagefläche (23) zur Anlage des Anbauteils (22) an der Verlängerung (3) mit Abstand vom thermisch trennenden Verbinder (4) aufweist, dass die Verlängerung (3) einen Verbindungsabschnitt (24) zur Verbindung mit dem Verbinder (4) aufweist und dass der Verbindungsabschnitt (24) eine kleinere Biegesteifigkeit aufweist als die Verlängerung (3) von der Anlagefläche (23) bis zum Verbindungsabschnitt (24).

2. Abstandsbefestiger (1) nach Anspruch 1, **dadurch gekennzeichnet, dass** der Abstand der Anlagefläche (23) von dem Verbindungsabschnitt (24) etwa 3 mal so lang wie der Verbindungsabschnitt (24) ist.

3. Abstandsbefestiger (1) nach Anspruch 1 oder 2, **dadurch gekennzeichnet, dass** der Verbindungsabschnitt (24) der Verlängerung (3) eine kleinere Biegesteifigkeit aufweist als die Ankerstange (2).

4. Abstandsbefestiger (1) nach einem oder mehreren der Ansprüche 1 bis 3, **dadurch gekennzeichnet, dass** die Verlängerung (3) eine Zugstange (12) und eine die Zugstange (12) umschließende Druckhülse (13) aufweist, die axial miteinander verspannt sind.

5. Abstandsbefestiger (1) nach Anspruch 4, **dadurch gekennzeichnet, dass** sich die Druckhülse (13) axial an der Zugstange (12) und nicht an dem Verbinder (4) abstützt.

6. Abstandsbefestiger (1) nach Anspruch 5, **dadurch gekennzeichnet, dass** die Zugstange (12) ein Außengewinde aufweist und dass sich die Druckhülse (13) über eine auf das Außengewinde der Zugstange (12) geschraubte erste Mutter (16), die einen axialen Abstand von dem Verbinder (4) aufweist, axial an der Zugstange (12) abstützt.

7. Abstandsbefestiger (1) nach Anspruch 6, **dadurch gekennzeichnet, dass** die erste Mutter (16) zumindest begrenzt drehfest mit der Druckhülse (13) ist, derart, dass sich die erste Mutter (16) durch Drehen der Druckhülse (13) auf dem Außengewinde der Zugstange (12) drehen lässt.

8. Abstandsbefestiger (1) nach einem oder mehreren der Ansprüche 4 bis 7, **dadurch gekennzeichnet, dass** zwischen der Druckhülse (13) und dem Verbinder (4) ein elastischer Abstandshalter (25), der die Druckhülse (13) in dem axialen Abstand von dem Verbinder (4) hält, angeordnet ist.

9. Abstandsbefestiger (1) nach einem oder mehreren der Ansprüche 4 bis 8, **dadurch gekennzeichnet, dass** die Zugstange (12) der Verlängerung (3) einen kleineren Durchmesser als die Ankerstange (2) aufweist.

10. Abstandsbefestiger (1) nach einem oder mehreren der vorhergehenden Ansprüche, **dadurch gekennzeichnet, dass** der Verbinder (4) und die Ankerstange (2) und/oder die Verlängerung (4) eine Schraubverbindung miteinander aufweisen.

11. Anordnung mit einem Anbauteil (22) und zwei Abstandsbefestigern (1) nach einem oder mehreren der vorhergehenden Ansprüche, **dadurch gekennzeichnet, dass** das Anbauteil (22) die Verlängerungen (3) der beiden Abstandsbefestiger (1) an oder nahe an den Verbindern (4) fernen Enden biegesteif verbindet.

12. Anordnung nach Anspruch 11, **dadurch gekennzeichnet, dass** das Anbauteil (22) die beiden Abstandsbefestiger (1) mit Abstand voneinander und parallel zueinander hält.

13. Abstandsbefestigung eines Anbauteils (22) an einem Ankergrund (26), auf dem ein Dämmstoff (27) angebracht ist, in einem Abstand von dem Ankergrund (26), mit einer Anordnung nach Anspruch 11 oder 12, **dadurch gekennzeichnet, dass** die beiden Ankerstangen (2) in dem Ankergrund (26) verankert sind und aus dem Ankergrund (26) in den Dämmstoff (27) vorstehen, dass sich die Verbinder (4) in dem Dämmstoff (27) befinden und dass sich das Anbauteil (22) auf der dem Ankergrund (26) abgewandten Außenseite (28) des Dämmstoffs (27) befindet.

14. Abstandsbefestigung nach Anspruch 13, **dadurch gekennzeichnet, dass** der Verbinder (4) in einem mittleren Drittel des Dämmstoffs (27) außerhalb des Ankergrunds (26) angeordnet ist.
